# FASCICULE DE BREVET EUROPEEN

(11) **EP 1 319 346 B1**
(45) Date de publication et mention de la délivrance du brevet: **24.03.2004**
(21) Numéro de dépôt: 02027535.0
(22) Date de dépôt: 09.12.2002
(51) Int. Cl.: A43B 5/04, A43B 7/12, A43C 1/00

(54) **Chaussure de sport à rigidité variable**
Sportschuh mit variabeler Steifigkeit
Sports footwear with variable stiffness

(30) Priorité: 11.12.2001 CH 22542001
(43) Date de publication de la demande: 18.06.2003
(73) Titulaire: LANGE INTERNATIONAL S.A., 1700 Fribourg (CH)
(72) Inventeur: Cagliari, Peter, 31044 Montebellune (Treviso) (IT); Perotto, Riccardo, 31040 Venegassu (IT)
(74) Mandataire: Grosfillier, Philippe

(56) Documents cités:
- EP-A- 1 059 045
- EP-A- 1 066 767
- WO-A-00/53045
- FR-A- 2 694 167
- US-A- 5 647 150

## Description

La présente invention concerne une chaussure pour sport de glisse, en particulier pour le ski, comprenant une coque rigide destinée à envelopper partiellement le pied d'un utilisateur, un collier et un chausson, ladite chaussure comportant une partie ouverte facilitant le chaussage et le déchaussage.

La pratique des sports de glisse, en particulier du ski, a mis en évidence plusieurs exigences contradictoires dans le domaine des chaussures. D'une part, il est nécessaire de faire appel à une structure rigide afin de transmettre correctement les mouvements de l'utilisateur au ski ou à la planche de glisse. D'autre part, il est également nécessaire d'employer des parties souples pour une question de confort de l'utilisateur, mais aussi pour permettre un chaussage et un déchaussage dans de bonnes conditions.

Différents types de chaussures pour sport de glisse ont été développés et sont connus dans l'état de la technique, notamment les publications suivantes.

A titre exemple, la demande internationale WO 96/03186 montre une chaussure de surf à neige comprenant une coque rigide, d'une seule pièce, entourant le pied et le talon de l'utilisateur mais présentant une ouverture sur le dessus du pied et l'avant du bas de la jambe, et une partie souple couvrant la partie ouverte de la coque rigide. Cette partie souple comporte également des moyens de fixation d'un lacet, comme des oeillets et des boucles, pour fermer la chaussure. De plus la semelle de la chaussure comprend des moyens destinés à coopérer directement avec la fixation de la planche de glisse.

Une autre chaussure de sport similaire est connue de la demande de brevet français FR 2 740 305. Celle-ci comprend également une coque rigide et une seconde partie, formant claque, en matière relativement souple rapportée et fixée sur la coque rigide.

Une autre chaussure pour sport de glisse est connue de la demande de brevet français FR 2 702 935. Cette chaussure comporte un circuit de puissance relativement rigide centralisant les efforts et un circuit relativement souple apte à assurer le confort du pied, les deux circuits étant solidaires d'un élément de référence commun constitué par la semelle de la chaussure. Le circuit rigide comprend notamment une coque avec un contrefort arrière pour le talon et un collier articulé sur le contrefort. Le circuit souple est constitué quant à lui par un chausson souple enveloppant le pied et le bas de la jambe de l'utilisateur. Cette chaussure comprend en outre une enveloppe de protection externe. La partie inférieure du chausson et l'enveloppe de protection peuvent être reliées simultanément à la coque par l'intermédiaire d'une couture latérale.

Cette chaussure présente néanmoins le désavantage d'être compliquée à fabriquer car elle comprend de nombreuses fixation des différents éléments entre eux.

Un autre type de chaussure est décrit dans la demande de brevet allemande DE 195 27 320. Cette chaussure est composée d'un chausson interne propre, d'une coque externe indépendante et il n'y a pas de lien permanent entre ces deux éléments séparés.

Finalement, on connaît encore une autre chaussure de sport à rigidité variable de la demande de brevet français FR 2 801 771. Cette chaussure est formée d'une tige extérieure comprenant une première portion rigide et non-flexible, une deuxième portion à la fois rigide et flexible fixée sur la première et/ou sur la semelle et une troisième portion souple fixée sur la deuxième portion. La disposition de ces trois portions les unes par rapport aux autres est telle que, mis à part les zones nécessaires à leur fixation, celles-ci ne se superposent pas.

Le but de l'invention est tout d'abord d'améliorer les chaussures pour sports de glisse connues.

Plus particulièrement, un but de l'invention est de fournir une chaussure pour sport de glisse qui est à la fois rigide et souple pour permettre une bonne conduite de l'engin de glisse par l'utilisateur et des sensations réalistes et qui soit en outre agréable à porter et facile à chausser ou déchausser. De plus, la chaussure doit être simple à fabriquer et comporter une nombre réduit d'éléments différents.

La chaussure selon l'invention est définie par les caractéristiques de la revendication 1.

Les revendications dépendantes 2 à 8 définissent des modes d'exécution particuliers de la chaussure selon l'invention.

L'invention sera mieux comprise par la description d'un mode d'exécution de celle-ci et des figures qui s'y rapportent.

La figure 1 montre une vue en perspective ¾ avant d'une chaussure de ski selon l'invention.

La figure 2 montre une vue partielle en perspective et de face d'une chaussure de ski selon l'invention.

La figure 3 montre une vue en coupe de la chaussure de ski de la figure 1.

La chaussure de ski 1 représentée à la figure 1 comprend, notamment, une coque 2 en matière rigide, par exemple en polypropylène et un collier 3 fixé, par exemple de façon articulée, à ladite coque 2. De manière classique, la coque 2 comprend un trottoir avant 4 et un trottoir arrière 5 sur lesquels les fixations de la planche de glisse (non représentée) viennent s'accrocher. Elle peut en outre être équipée d'une semelle caoutchouc pour faciliter la marche. De plus, de manière connue, elle est équipée d'un chausson de confort.

La chaussure comprend en outre un élément souple 6 couvrant la partie ouverte de la coque 2, au moins un élément semi-rigide 7 et 8, et un élément de liaison 9 permettant de rendre l'élément semi-rigide 7, 8 solidaire de la coque 2. La chaussure comporte également des moyens de fermeture formés notamment par un lacet 10 traversant des boucles 11, 12, 13 et 14 attachées aux éléments semi-rigides 7 et 8, et des systèmes à boucle et crémaillère 15, 16 et 17 classiques (représentés de manière schématique dans la figure).

La partie ouverte de la coque 2 s'étend au moins sur le dessus de la coque dans la zone correspondant au cou-de-pied de l'utilisateur jusqu'à la zone correspondant à la cheville de l'utilisateur.

La figure 2 représente une chaussure destinée au pied gauche, comportant les mêmes caractéristiques que celles décrites dans la figure 1, de sorte que des références correspondantes sont employées avec un pour les différencier. Cette chaussure comprend donc une coque rigide 2', avec un collier 3' articulé, un trottoir avant 4', un élément souple 6' fermant la chaussure, des éléments semi-rigides 7' et 8', et un élément de liaison 9'. De plus, il y a également des moyens de fixation schématisés par un lacet 10' passant dans les boucles 11', 12', 13' et 14', et un système à boucle et crémaillère 15'.

L'invention est décrite plus en détail à l'aide de la figure 3. Dans cette figure en coupe, on a représenté la coque rigide 2, sur laquelle est placé l'élément souple 6. Cet élément souple 6 se compose préférablement de deux parties fixées respectivement de chaque côté de la coque 2 au dessus des secteurs 18 et 19 de la coque. Entre ces deux secteurs 18 et 19, la coque rigide 2 présente une ouverture 20 et la fermeture de cette ouverture 20 est assurée par les deux parties de l'élément souple 6 qui se chevauchent. Les deux partie de l'élément souple 6 sont préférablement liées entre elles par une pièce de raccord et elles sont en toute matière pouvant être cousue.

Par dessus les deux parties de l'élément souple 6, on trouve de chaque côté de la coque 2 des éléments semi-rigides 7 et 8. Ces éléments semi-rigides 7 et 8 sont attachés à l'élément souple 6 par couture et sont de préférence en polypropylène.

Pour attacher de manière fixe l'élément souple 6 et les éléments semi-rigides 7 et 8 à la coque 2, on utilise une partie de liaison 9 entourant la coque 2 comme représenté dans les figures 1 et 2. Cette partie de liaison 9 est en polypropylène et forme le lien entre la coque 2 et les éléments semi-rigides 7, 8 par sur-injection. La partie souple 6 et les éléments semi-rigides 7, 8 sont ainsi rendus solidaires de la coque 2.

Les différents éléments mentionnés ci-dessus peuvent être fabriqué en tout autre matière différente du polypropylène, du moment qu'elles sont compatibles entre elles.

L'on peut également traiter les matériaux utilisés au moyen d'un primer (traitement de surface avec un produit réalisant une attaque superficielle) ou d'une peinture de façon à permettre l'accrochage des matériaux entre eux lors de la sur-injection.

De préférence, la partie souple 6 se prolonge jusque dans la zone correspondant à l'articulation de la cheville de l'utilisateur. On prolonge également en conséquence les éléments semi-rigides 7, 8 et la partie de liaison 9 afin d'obtenir une fixation suffisante de la partie souple sur la coque 2 de la manière décrite ci-dessus.

Le réglage en tension du lacet 10 (ou 10') peut se faire par tout moyen approprié, par exemple par un crochet bloquant ou une boucle réglable.

Le procédé de fabrication d'une chaussure selon l'invention comprend entre autres les étapes suivantes:
-) moulage par injection de la coque de la chaussure;
-) liaison des éléments rigides et flexibles et de l'élément souple par couture;
-) fixation desdits éléments semi-rigides et de l'élément souple cousu sur la coque par sur-injection d'une partie de liaison.

Ce procédé est ainsi très simple et permet facilement de produire d'un côté des coques de chaussures, de l'autre les éléments souples, les éléments rigides et flexibles, de lier les différents éléments entre eux et finalement d'assembler la coque et lesdits éléments pour former la chaussure.

## Revendications

1. Chaussure pour sport de glisse, en particulier pour le ski, comprenant une coque rigide (2, 2') présentant une découpe (20) sur sa face supérieure de manière à ne pas recouvrir le dessus du pied d'un utilisateur, mais à envelopper partiellement ce pied, au moins un élément souple (6, 6') s'étendant dans ladite découpe (20) de façon à fermer la chaussure, un collier (3, 3') articulé sur la coque (2, 2') et un chausson, **caractérisée en ce que** l'élément souple est à l'extérieur de la coque et **en ce que** la chaussure comprend un élément semi-rigide (7, 8 ; 7', 8') superposé audit élément souple (6, 6') et des moyens de liaison (9, 9') desdits éléments à la coque rigide (2, 2').

2. Chaussure selon la revendication 1, **caractérisée en ce que** ledit élément souple (6, 6') comprend deux rabats qui se chevauchent de façon à fermer la chaussure de manière étanche.

3. Chaussure selon l'une des revendications précédentes, **caractérisée en ce que** les deux rabats (6, 6') sont cousus respectivement à un élément semi-rigide (7, 8 ; 7', 8').

4. Chaussure selon l'une des revendications précédentes, **caractérisée en ce que** lesdits moyens de liaison (9, 9') sont constitués d'un matériau reliant l'élément semi-rigide (7, 8 ; 7', 8') à la coque (2, 2').

5. Chaussure selon la revendication 4, **caractérisée en ce que** la coque, l'élément semi-rigide (7, 8 ; 7', 8') et le matériau de liaison (9, 9') sont en polypropylène et que le lien entre la coque (2, 2'), l'élément semi-rigide (7, 8 ; 7', 8') et la partie de liaison (9, 9') est réalisé par sur-injection.

6. Chaussure selon l'une des revendications 1 ou 2, **caractérisée en ce que** lesdits moyens de liaison (9, 9') sont constitués d'un matériau injectable, que les deux rabats (6, 6') sont fixés à la coque rigide (2, 2') et **en ce que** l'élément semi-rigide (7, 8 ; 7', 8') est lié à la coque (2, 2') par sur-injection du matériau de liaison (9, 9').

7. Chaussure selon l'une des revendications précédentes, **caractérisée en ce que** l'élément semi-rigide (7, 8 ; 7', 8') comprend des moyens de serrage de la chaussure.

8. Chaussure selon la revendication 7, **caractérisée en ce que** les moyens de serrage de la chaussure comprennent au moins des boucles (11, 12, 13, 14 ; 11', 12', 13', 14') attachées à l'élément rigide et flexible (7, 8 ; 7', 8') associées à un lacet (10, 10').

## Claims

1. Boot for gliding sports, particularly for skiing, comprising a rigid shell (2, 2') having a cutout (20) on its upper face so as not to cover over the top of a user's foot, but to partially enclose that foot, at least one flexible element (6, 6') extending in said cutout (20) so as to close the boot, a collar (3, 3') articulated on the shell (2, 2'), and an inner boot, **characterized in that** the flexible element is outside the shell, and wherein the boot comprises a semirigid element (7, 8; 7', 8') superposed on said flexible element (6, 6') and means (9, 9') of linking said elements to the rigid shell (2, 2').

2. Boot as claimed in claim 1, **characterized in that** said flexible element (6, 6') comprises two flaps that overlap so as to close the boot in a leaktight manner.

3. Boot as claimed in anyone of the preceding claims, **characterized in that** the two flaps (6, 6') are sewn, respectively, to a semirigid element (7, 8; 7', 8').

4. Boot as claimed in anyone of the preceding claims, **characterized in that** said linking means (9, 9') comprises a material connecting the semirigid element (7, 8; 7', 8') to the shell (2, 2').

5. Boot as claimed in claim 4, **characterized in that** the shell, the semirigid element (7, 8; 7', 8'), and the linking material (9, 9') are made from polypropylene, and wherein the link between the shell (2, 2'), the semirigid element (7, 8; 7', 8'), and the linking part (9, 9') is produced by injection overmolding.

6. Boot as claimed in one of the claims 1 or 2, **characterized in that** said linking means (9, 9') comprises an injectable material, wherein the two flaps (6, 6') are fixed to the rigid shell (2, 2'), and wherein the semirigid element (7, 8; 7', 8') is linked to the shell (2, 2') by injection overmolding of the linking material (9, 9').

7. Boot as claimed in anyone of the preceding claims, **characterized in that** the semirigid element (7, 8; 7', 8') comprises means for tightening the boot.

8. Boot as claimed in claim 7, **characterized in that** the means for tightening the boot comprise at least loops (11, 12, 13, 14; 11', 12', 13', 14') attached to the rigid and flexible element (7, 8; 7', 8') and associated with a lace (10, 10').

## Patentansprüche

1. Schuh für den Gleitsport, insbesondere den Schilauf, mit einer steifen Schale (2, 2'), die einen Ausschnitt (20) auf ihrer Oberseite aufweist, so dass die Oberseite des Fusses eines Benutzers nicht überdeckt, sondern dieser Fuss teilweise umhüllt wird, mit wenigstens einem biegsamen Element (6, 6'), das sich in dem erwähnten Ausschnitt (20) erstreckt, so dass der Schuh geschlossen wird, mit einer Manschette (3, 3'), die auf der Schale (2, 2') angelenkt ist, und mit einem Innenschuh, **dadurch gekennzeichnet, dass** sich das biegsame Element ausserhalb der Schale befindet und dass der Schuh ein halb-steifes Element (7, 8; 7', 8'), das dem biegsamen Element (6, 6') überlagert ist, sowie Mittel zur Verbindung (9, 9') der erwähnten Elemente mit der steifen Schale (2, 2') aufweist.

2. Schuh nach Anspruch 1, **dadurch gekennzeichnet, dass** das erwähnte biegsame Element (6, 6') zwei Klappen aufweist, die sich überlappen, so dass der Schuh dicht verschlossen wird.

3. Schuh nach einem der vorhergehenden Ansprüche, **dadurch gekennzeichnet, dass** die beiden Klappen (6, 6') an je ein halb-steifes Element (7, 8; 7', 8') angenäht sind.

4. Schuh nach einem der vorhergehenden Ansprüche, **dadurch gekennzeichnet, dass** die erwähnten Verbindungsmittel (9, 9') aus einem das halbsteife Element (7, 8; 7', 8') mit der Schale (2, 2') verbindenden Material bestehen.

5. Schuh nach Anspruch 4, **dadurch gekennzeichnet, dass** die Schale, das halb-steife Element (7, 8; 7', 8') und das Verbindungsmaterial (9, 9) aus Polypropylen bestehen und dass die Verbindung zwischen der Schale (2, 2'), dem halb-steifen Element (7, 8; 7, 8') und dem Verbindungsteil (9, 9') durch Überspritzen hergestellt wurde.

6. Schuh nach Anspruch 1 oder 2, **dadurch gekennzeichnet, dass** die erwähnten Verbindungsmittel (9, 9') aus einem spritzbaren Material bestehen, dass die beiden Klappen (6, 6') an der steifen Schale (2, 2') befestigt sind und dass das halb-steife Element (7, 8; 7', 8') mit der Schale (2, 2' durch Überspritzen des Verbindungsmaterials (9, 9') verbunden ist.

7. Schuh nach einem der vorhergehenden Ansprüche, **dadurch gekennzeichnet, dass** das halb-steife Element (7, 8; 7', 8') Mittel zum Spannen des Schuhs aufweist.

8. Schuh nach Anspruch 7, **dadurch gekennzeichnet, dass** die Mittel zum Spannen des Schuhs wenigstens am steifen und flexiblen Element (7, 8; 7', 8') befestigte Schnallen (11, 12, 13, 14; 11', 12', 13', 14') aufweisen, die mit einem Schuhband (10; 10') zusammenwirken.
